# EUROPÄISCHE PATENTSCHRIFT

(11) **EP 2 580 631 B1**
(45) Veröffentlichungstag und Bekanntmachung des Hinweises auf die Patenterteilung: **16.07.2014**
(21) Anmeldenummer: 11723955.8
(22) Anmeldetag: 03.06.2011
(51) Int. Cl.: G05G 1/00, G05G 1/02, H01H 36/00

(54) **BEDIENELEMENT MIT ZWEI SCHALT- ODER REGELSTUFEN**
MANUAL CONTROL ORGAN WITH TWO SWITCH OR REGULATION STAGE
ORGANE MANUEL DE COMMANDE AVEC DEUX ÉTATS DE COMMUTATIONS OU D'ASSERVISSEMENTS

(30) Priorität: 08.06.2010 DE 102010029817
(43) Veröffentlichungstag der Anmeldung: 17.04.2013
(73) Patentinhaber: PREH GmbH, 97616 Bad Neustadt a.d. Saale (DE)
(72) Erfinder: GEßNER, Volker, 97616 Salz (DE); SCHULTHEIS, Thilo, 97616 Bad Neustadt (DE); KLOSSEK, Arthur, 97616 Salz (DE)
(74) Vertreter: Lohmanns, Bernard
(86) Internationale Anmeldenummer: PCT/EP2011/059211
(87) Internationale Veröffentlichungsnummer: WO 2011/154322

(56) Entgegenhaltungen:
- EP-A1- 1 615 250
- WO-A1-2009/089874
- WO-A2-2007/009744
- FR-A1- 2 909 741

## Beschreibung

Die Erfindung betrifft ein Bedienelement für eine Regel- und/oder Schaltfunktion mit wenigstens zwei Schalt- oder Regelstufen. Derartige wenigstens zweistufige Bedienelemente sind beispielsweise als Doppelhubtaster bekannt oder werden beispielsweise als Automatikgetriebevorwahlhebel eingesetzt. Es ist bekannt, Bedienelemente mit mehreren Schalt- und/oder Regelstufen im Bewegungsbereichs des Betätigungsteils durch mechanisch miteinander in Eingriff stehende Komponenten, beispielsweise verrastende Komponenten, zu realisieren. Derartige Bedienelemente unterliegen dem Verschleiß, so dass mit zunehmender Abnutzung sich die Haptik und/oder die Position der Schaltstufen ändern.

Derartige Bedienelemente sind auch aus FR 2 909 741 A1 bekannt, insbesondere ein Bedienelement für eine wenigstens zwei Schalt- oder Regelstufen aufweisende Schalt- und/oder Regelfunktionalität, aufweisend: ein händisch betätigbares und damit aus einer Ruhestellung bewegbares Betätigungsteil; wenigstens drei Permanentmagnete umfassend: einen ersten, bewegbaren Permanentmagneten, der in seinem Bewegungsbereich von dem Betätigungsteil synchron angetrieben wird; einen zweiten, bewegbaren Permanentmagneten; einen dritten, gegenüber dem Betätigungsteil ruhenden Permanentmagneten zur Erzeugung einer magnetischen Rückstellkraft auf wenigstens den ersten Permanentmagneten.

Vor dem Hintergrund der Nachteile des Standes der Technik ist es daher Aufgabe der vorliegenden Erfindung, ein Bedienelement mit wenigstens zwei Schaltstufen bereitzustellen, das verschleißarm und/oder in Bezug auf die haptische Rückmeldung verbessert ist.

Diese Aufgabe wird durch ein Bedienelement gemäß Anspruch 1 gelöst. Vorteilhafte Ausgestaltungen sind jeweils Gegenstand der abhängigen Ansprüche. Es ist darauf hinzuweisen, dass die in den Patentansprüchen einzeln aufgeführten Merkmale in beliebiger, technologisch sinnvoller, Weise miteinander kombiniert werden können und weitere Ausgestaltungen der Erfindung aufzeigen. Die Beschreibung, insbesondere im Zusammenhang mit den Figuren, charakterisiert und spezifiziert die Erfindung zusätzlich.

Die Erfindung betrifft ein Bedienelement für eine wenigstens zwei Schalt- oder Regelstufen aufweisende Schalt- und/oder Regelfunktionalität. Das erfindungsgemäße Bedienelement weist ein händisch betätigbares und wenigstens aus einer Ruhestellung bewegbares Betätigungsteil auf. Erfindungsgemäß kann daher auch eine Beweglichkeit des Betätigungsteils in zwei, drei oder vier Richtungen oder eine freie, lediglich durch einen Anschlag begrenzte Beweglichkeit des Betätigungsteils vorgesehen sein. Auch hinsichtlich der Art des Betätigungsteils und dessen Lagerung ist die Erfindung nicht eingeschränkt, beispielsweise handelt es sich um einen schwenkbeweglich gelagerten Hebel oder einen Drucktaster.

Das erfindungsgemäße Bedienelement umfasst wenigstens drei Permanentmagnete: einen ersten, bewegbaren Permanentmagneten, der in seinem Bewegungsbereich von dem Betätigungsteil synchron angetrieben wird; einen zweiten, bewegbaren Permanentmagneten, der durch Magnetkraft in einem ersten Teilbereich des Bewegungsbereichs des ersten Permanentmagneten synchron von diesem mitgenommenen wird und dessen weitergehende Bewegung in wenigstens einem zweiten Teilbereich des Bewegungsbereichs des ersten Permanentmagneten durch wenigstens einen Anschlag unterbunden ist und einen dritten, gegenüber dem Betätigungsteil ruhenden Permanentmagneten zur Erzeugung einer magnetischen Rückstellkraft auf wenigstens den ersten Permanentmagneten.

Durch die magnetische Wechselwirkung der Permanentmagnete wird zumindest auf berührunglose und damit verschleißarme Weise eine haptische Rückmeldung für den Bediener erreicht. Das Bedienelement ist hinsichtlich der Detektion der Bewegung des Bedienteils nicht eingeschränkt. In einer einfach Ausgestaltung dienen die Permanentmagnete lediglich der Erzeugung eines haptischen Feedbacks für den Übergang zwischen den wenigstens zwei Schalt- und/Regelstufen während die Bewegung und/oder Position des Betätigungsteils auf andere technisch dem Fachmann geläufige Weise erfolgt.

In einer bevorzugten Ausgestaltung sind Mittel zur Detektion der Bewegung und/oder Position des ersten und zweiten Permanentmagneten vorgesehen, um der Bewegung des Betätigungsteils eine Schalt- oder Regelfunktionalität zuzuordnen. Bevorzugt erfolgt diese Detektion berührungslos, beispielsweise mittels optischer oder magnetischer Sensoren.

Zur Erzeugung einer ausgeprägten Haptik sind die Permanentmagnete in der Ruhestellung so angeordnet, dass bei den nächstbenachbart angeordneten Permanentmagneten sich jeweils ungleiche Pole der Permanentmagnete gegenüberliegen.

Bevorzugt sind der erste und zweite Permanentmagnet parallel zu deren Polrichtung verschiebbar gelagert.

Die Erfindung ist hinsichtlich der Auslegung der Rückstellkraft und deren Verlauf nicht eingeschränkt. Beispielsweise ist es in einer Ausgestaltung vorgesehen, dass zur Erzeugung einer Rasthaptik die Permanentmagnete so ausgebildet und angeordnet sind, dass in dem ersten und zweiten Teilbereich des Bewegungsbereichs des ersten Permanentmagneten die Rückstellkraft ein lokales Maximum aufweist.

In einer anderen Ausgestaltung ist eine selbstständige Rückstellung des Betätigungsteils aus all seinen möglichen Stellungen in die Ruhestellung vorgesehen (monostabile Rückführung).

Die magnetisch bewirkte, insbesondere die monostabile, Rückführung des Betätigungsteils bzw. des ersten Permanentmagneten lässt sich mit vergleichsweise geringem konstruktiven Aufwand und bauraumsparend realisieren, wenn der erste Permanentmagnet zwischen den weiteren Permanentmagneten, also der erste dem dritten Permanentmagneten am nächsten, angeordnet ist,

Ferner ist beispielsweise in einer weiteren Ausführungsform die Rückstellkraft so gewählt sein, dass eine selbstständige Rückstellung des ersten Permanentmagneten und damit des Betätigungsteils in die wenigstens eine Endlage oder Endposition und die Ruhestellung vorgesehen ist (bi- oder mehrstabile Rückführung).

Erfindungsgemäß kann vorgesehen sein, dass die Permanentmagnete ausschließlich zur Rückstellung bzw. haptischen Rückmeldung vorgesehen sind. Zur Stellungsdetektion des Betätigungsteils können herkömmliche mechanische Sensoren vorgesehen sein, die die Bewegung des Betätigungsteils detektieren.

Bevorzugt sind jedoch Mittel zur berührungslosen Detektion der Stellung des ersten und/oder zweiten Permanentmagneten und eine Auswerteinheit zur Erzeugung eines stellungsabhängigen Signals vorgesehen. Dadurch kann die Stellungsdetektion zuverlässig und verschleißarm erfolgen. Beispielsweise ist wenigstens ein optischer Sensor (Lichtschranke oder ein optischer Encoder) oder wenigstens ein Magnetsensor (Hallsensor oder ein Reedsensor) vorgesehen.

Das Bedienelement findet vorteilhaft Verwendung in einem Kraftfahrzeug, beispielsweise als Automatikgetriebevorwahlhebel.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Es zeigen schematisch:
- Fig. 1:: die Ruhestellung des Betätigungsteils 4 des erfindungsgemäßen, in einer bevorzugten Ausführungsform gezeigten Bedienelements 10;
- Fig. 2:: die Stellung des Betätigungsteils 4 aus Fig. 1 beim Übergang von der ersten zur zweiten Schalt- bzw. Regelstufe;
- Fig. 3:: die Endstellung des Betätigungsteils 4 aus Fig. 1.

Die Figuren zeigen in einer vereinfachten Prinzipdarstellung die Arbeitsweise der haptischen Rückmeldung des erfindungsgemäßen Bedienelements 10. Es sind drei Permanentmagnete 1, 2, 3 vorgesehen, die beabstandet zueinander oder aneinander angrenzend, wie gezeigt, so angeordnet sind, dass in der in Fig. 1 gezeigten Ruhestellung des Bedienelements 10 ungleichnamige Pole benachbart sind. Der zweite und erste Permanentmagnet 1, 2 sind parallel zur Polrichtung beweglich gelagert. Der erste Permanentmagnet 1 ist zwischen dem zweiten und dritten Permanentmagneten 2, 3 angeordnet. Die Bewegung des ersten Permanentmagneten 1 wird durch ein Betätigungsteil 4 bewirkt, das mit dem ersten Permanentmagneten 1 so zusammenwirkt, dass eine synchrone Bewegung beider, insbesondere bei Betätigung des Betätigungsteils 4, erfolgt. Durch die Bewegung des ersten Permanentmagneten 1 relativ zu dem ruhenden Permanentmagneten 3 wird eine Rückstellungskraft des ersten Permanentmagneten 1 und damit des Betätigungsteils 4 bewirkt, die der händischen Betätigung entgegenwirkt und das Betätigungsteil 4 in die in Fig. 1 gezeigte Ruhestellung zurückdrängt. Die spezielle Anordnung des ersten und dritten Permanentmagneten 1, 3 bewirkt ein lokales Maximum im auslenkungsabhängigen Verlauf der Rückstellkraft (Polrucken) was als eine Art Rast am Betätigungsteil 4 haptisch merkbar ist. Durch die magnetische Kopplung nimmt der erste Permanentmagneten 1 den zweiten Permanentmagneten 2 mit, bis letzerer an seinem Anschlag bzw. seiner Wegbegrenzung 5a zum Anliegen kommt, wie es in Fig. 2 gezeigt ist. Der Anschlag 5a begrenzt den Bewegungsbereich des zweiten Permanentmagneten 2 auf einen im Vergleich zu dem des ersten Permanentmagneten 1 kleineren Umfang, so dass ab hier im weiteren Bewegungsverlauf des ersten Permanentmagneten 1 die Rückstellwirkung des dritten Permanentmagneten 3 auf den ersten 1 durch die magnetische Kraft aufgrund der Trennung des ersten 1 gegenüber dem zweiten Permanentmagneten beeinflusst wird. Auch hier bewirkt die spezielle Anordnung des ersten und zweiten Permanentmagneten 1, 2 ein lokales Maximum im auslenkungsabhängigen Verlauf der Rückstellkraft (Polrucken), was als eine Art Rast am Betätigungsteil 4 im kinetischen Übergang hin zum Übergang in der in Fig. 3 gezeigten Endstellung haptisch merkbar ist.

## Patentansprüche

1. Bedienelement (10) für eine wenigstens zwei Schalt- oder Regelstufen aufweisende Schalt- und/oder Regelfunktionalität, aufweisend:
ein händisch betätigbares und damit aus einer Ruhestellung bewegbares Betätigungsteil (4);
wenigstens drei Permanentmagnete (1, 2, 3) umfassend:
einen ersten, bewegbaren Permanentmagneten (1), der in seinem Bewegungsbereich von dem Betätigungsteil (4) synchron angetrieben wird;
einen zweiten, bewegbaren Permanentmagneten (2), der durch Magnetkraft in einem ersten Teilbereich des Bewegungsbereichs des ersten Permanentmagneten (1) synchron von diesem mitgenommenen wird und dessen weitergehende Bewegung in wenigstens einem zweiten Teilbereich des Bewegungsbereichs des ersten Permanentmagneten (1) durch wenigstens einen Anschlag (5a) unterbunden ist;
einen dritten, gegenüber dem Betätigungsteil (4) ruhenden Permanentmagneten (3) zur Erzeugung einer magnetischen Rückstellkraft auf wenigstens den ersten Permanentmagneten (1).

2. Bedienelement (10) gemäß Anspruch 1,
wobei die Permanentmagnete (1, 2, 3) in der Ruhestellung so angeordnet sind, dass bei den nächstbenachbart angeordneten Permanentmagneten (1, 2, 3) sich jeweils ungleiche Pole der Permanentmagnete (1, 2, 3) gegenüberliegen.

3. Bedienelement (10) gemäß einem der vorhergehenden Ansprüche, wobei der erste und zweite Permanentmagnet (1, 2) parallel zu deren Polrichtung verschiebbar gelagert sind.

4. Bedienelement (10) gemäß einem der vorhergehenden Ansprüche, wobei die Permanentmagnete (1, 2, 3) so ausgebildet und angeordnet sind, dass in dem ersten und zweiten Teilbereich des Bewegungsbereichs des ersten Permanentmagneten (1) die Rückstellkraft jeweils ein lokales Maximum aufweist.

5. Bedienelement (10) gemäß einem der vorhergehenden Ansprüche, wobei das Betätigungsteil (4) in wenigstens zwei Richtungen aus der Ruhestellung bewegbar ist.

6. Bedienelement (10) gemäß einem der vorhergehenden Ansprüche, wobei der erste Permanentmagnet (1) zwischen den weiteren Permanentmagneten (2, 3) angeordnet ist.

7. Bedienelement (10) gemäß einem der vorhergehenden Ansprüche, wobei die Permanentmagnete (1, 2, 3) so ausgebildet und angeordnet sind, dass jeweils zwei bistabile Endlagen des ersten und/oder zweiten Permanentmagneten (1, 2) vorgesehen sind.

8. Bedienelement (10) gemäß einem der vorhergehenden Ansprüche, mit Mitteln zur berührungslosen Detektion der Stellung des ersten und/oder zweiten Permanentmagneten und einer Auswerteinheit.

9. Bedienelement (10) gemäß dem vorhergehenden Anspruch, wobei die Mittel zur berührungslosen Detektion einen optischen und/oder magnetischen Sensor umfassen.

10. Verwendung des Bedienelements (10) gemäß einem der vorhergehenden Ansprüche in einem Kraftfahrzeug, beispielsweise als Automatikgetriebevorwahlhebel.

## Claims

1. Operating element (10) for a regulating and/or switching functionality having at least two switching or regulating stages, comprising: an actuating part (4) which can be actuated manually and thereby moved out of a rest position;
at least three permanent magnets (1, 2, 3), comprising:
a first movable permanent magnet (1), which is driven synchronously in its range of movement by the actuating part (4);
a second movable permanent magnet (2), which, in a first partial range of the range of movement of the first permanent magnet (1), is synchronously entrained by it through magnetic force, and whose further movement is inhibited in at least one second partial range of the range of movement of the first permanent magnet (1) by at least one stop (5a);
a third permanent magnet (3), which is stationary relative to the actuating part (4), for generating a magnetic return force on the at least first permanent magnet (1).

2. Operating element (10) according to claim 1,
wherein the permanent magnets (1, 2, 3) are disposed in such a way in the rest position that, in the case of the permanent magnets (1, 2, 3) that are disposed closest, respectively unlike poles of the permanent magnets (1, 2, 3) are opposite to one another.

3. Operating element (10) according to any one of the preceding claims, wherein the first and second permanent magnets (1, 2) are displaceably mounted parallel to their polar direction.

4. Operating element (10) according to any one of the preceding claims, wherein the permanent magnets (1, 2, 3) are configured and disposed in such a way that the return force has one local maximum, respectively, in the first and second partial ranges of the range of movement of the first permanent magnet (1).

5. Operating element (10) according to any one of the preceding claims, wherein the actuating part (4) can be moved out of the rest position in at least two directions.

6. Operating element (10) according to any one of the preceding claims, wherein the first permanent magnet (1) is disposed between the other permanent magnets (2, 3).

7. Operating element (10) according to any one of the preceding claims, wherein the permanent magnets (1, 2, 3) are configured and disposed in such a way that two bistable end positions, respectively, of the first and/or second permanent magnet (1, 2) are provided.

8. Operating element (10) according to any one of the preceding claims, comprising means for the contact-free detection of the position of the first and/or second permanent magnets and an evaluation unit.

9. Operating element (10) according to the preceding claim, wherein the means for the contact-free detection comprise an optical and/or magnetic sensor.

10. Use of the operating element (10) according to any one of the preceding claims in a motor vehicle, for example as an automatic transmission pre-selection lever.

## Revendications

1. Elément de commande (10) pour une fonctionnalité de commutation et/ou de réglage présentant au moins deux étages de commutation ou de réglage, comprenant :
un élément de manoeuvre (4) qui peut être actionné manuellement et est ainsi déplaçable à partir d'une position de repos ;
au moins trois aimants permanents (1, 2, 3) comprenant:
un premier aimant permanent (1) mobile qui est entraîné de manière synchrone, dans sa zone de déplacement, par ledit élément de manoeuvre (4);
un deuxième aimant permanent (2) mobile qui est entraîné, par force magnétique, dans une première zone partielle de la zone de déplacement du premier aimant permanent (1), de manière synchrone par celui-ci, et dont le déplacement ultérieur, dans au moins une deuxième zone partielle de la zone de déplacement du premier aimant permanent (1), est empêché par au moins une butée (5a);
un troisième aimant permanent (3) fixe par rapport à l'élément de manoeuvre (4) et destiné à générer une force de rappel magnétique sur au moins ledit premier aimant permanent (1).

2. Elément de commande (10) selon la revendication 1, dans lequel les aimants permanents (1, 2, 3) sont disposés, dans la position de repos, de telle manière que, dans le cas des aimants permanents (1, 2, 3) les plus voisins, des pôles contraires des aimants permanents (1, 2, 3) se trouvent respectivement en regard les uns des autres.

3. Elément de commande (10) selon l'une quelconque des revendications précédentes, dans lequel les premier et deuxième aimants permanents (1, 2) sont logés de manière à être déplaçables parallèlement à leur direction polaire.

4. Elément de commande (10) selon l'une quelconque des revendications précédentes, dans lequel les aimants permanents (1, 2, 3) sont réalisés et disposés de manière à ce que, dans les première et deuxième zones partielles de la zone de déplacement du premier aimant permanent (1), la force de rappel présente respectivement un maximum local.

5. Elément de commande (10) selon l'une quelconque des revendications précédentes, dans lequel ledit élément de manoeuvre (4) est déplaçable, à partir de la position de repos, suivant au moins deux directions.

6. Elément de commande (10) selon l'une quelconque des revendications précédentes, dans lequel ledit premier aimant permanent (1) est disposé entre les autres aimants permanents (2, 3).

7. Elément de commande (10) selon l'une quelconque des revendications précédentes, dans lequel les aimants permanents (1, 2, 3) sont réalisés et disposés de manière à ce que respectivement deux positions extrêmes bistables des premier et/ou deuxième aimants permanents (1, 2) soient prévues.

8. Elément de commande (10) selon l'une quelconque des revendications précédentes, comprenant des moyens de détection sans contact de la position des premier et/ou deuxième aimants permanents ainsi qu'une unité d'évaluation.

9. Elément de commande (10) selon la revendication précédente, dans lequel les moyens de détection sans contact comprennent un capteur optique et/ou magnétique.

10. Utilisation de l'élément de commande (10) selon l'une quelconque des revendications précédentes, dans un véhicule automobile, par exemple en tant que levier de présélection de boîte de vitesse automatique.
